# FASCICULE DE BREVET EUROPEEN

(11) **EP 1 796 876 B1**
(45) Date de publication et mention de la délivrance du brevet: **24.08.2011**
(21) Numéro de dépôt: 05807798.3
(22) Date de dépôt: 28.09.2005
(51) Int. Cl.: B25B 21/00, B25B 23/04, B25B 23/06, B25B 23/10

(54) **APPAREIL POUR LE VISSAGE, SEMI-AUTOMATIQUE, D'ELEMENTS DE FIXATION.**
VORRICHTUNG ZUM HALBAUTOMATISCHEN SCHRAUBEN VON BEFESTIGUNGSELEMENTEN
DEVICE FOR THE SEMI-AUTOMATIC SCREWING OF FIXING ELEMENTS

(30) Priorité: 28.09.2004 FR 0410234; 04.08.2005 FR 0508402
(43) Date de publication de la demande: 20.06.2007
(73) Titulaire: Ateliers LR Etanco, 78230 Le Pecq (FR)
(72) Inventeur: MARIEL, Philippe, F-78260 Acheres (FR); LASCROUX, Hubert, F-78440 Gargenville (FR)
(74) Mandataire: de Saint-Palais, Arnaud Marie
(86) Numéro de dépôt international: PCT/FR2005/002408
(87) Numéro de publication internationale: WO 2006/035167

(56) Documents cités:
- EP-A- 0 600 285
- WO-A-00/68529
- WO-A-02/057054
- DE-A1- 10 036 214
- DE-A1- 10 163 621
- DE-A1- 19 538 812
- DE-C1- 10 102 704
- DE-C1- 19 520 110

## Description

La présente invention concerne un appareil pour le vissage, semi-automatique, d'éléments de fixation réalisés en au moins deux parties préassemblées dont l'une est constituée par une pièce d'appui et/ou de fixation, tandis que l'autre comporte une vis préengagée dans un orifice de la première partie.

Un appareil tel que démit dans le préambule, de la revendication1 est connu de l'art antérieur, par exemple par le document WO 02/057054.

Elle s'applique notamment, mais non exclusivement, à la fixation de panneaux isolants sur une structure support au moyen d'éléments de fixation comprenant un fût tubulaire de diamètre intérieur au moins égal à celui de la tête de la vis utilisée, dont une extrémité est munie d'un collet de retenue par exemple circulaire ou rectangulaire qui s'étend sensiblement radialement et dont l'autre extrémité, habituellement de forme pointue, présente un rétrécissement d'alésage de diamètre inférieur à celui de la tête de la vis.

On sait que pour faciliter une telle fixation et pour réduire le temps de son exécution, on utilise de plus en plus souvent des appareils de vissage comprenant un magasin dans lequel est stockée une pluralité d'éléments de fixation de ce type, un distributeur permettant d'amener un à un les éléments de fixation dans une zone de vissage et des moyens de vissage aptes à effectuer un vissage de la vis.

Ainsi, on a déjà proposé dans le brevet FR No de publication 2796872 déposé au nom de RLB, un appareil permettant le vissage d'éléments de fixation sur lesquels sont prévissées des vis de tailles différentes, le magasin de cet appareil étant alimenté par des éléments de fixation éventuellement portés par une bande. Une fois les éléments de fixation engagés dans le magasin, cette bande est extraite en effectuant une traction axée perpendiculairement aux éléments de guidage.

D'une façon plus précise, cet appareil comprend un magasin constitué par un dispositif de guidage comportant deux guides profilés parallèles présentant deux concavités respectives en forme de gorge situées en regard l'une de l'autre de manière à délimiter un espace sensiblement cruciforme comprenant deux branches fermées dans lesquelles les éléments de fixation peuvent s'engager et être guidés par les bordures latérales des collets et deux branches ouvertes dans lesquelles les vis préengagées dans les éléments de fixation et/ou les fûts peuvent passer.

Dans cet appareil, le distributeur servant à délivrer un à un les éléments de fixation contenus dans le magasin comprend un pignon épaulé monté rotatif au voisinage du dispositif de guidage selon un axe orienté parallèlement aux vis et/ou aux fûts des éléments de fixation contenus dans le magasin. Ce pignon épaulé comprend une cavité axialement traversante dont le fond présente une forme hémicylindrique coaxiale et qui débouche du côté opposé au fond, au niveau de la périphérie du pignon. Cette cavité est dimensionnée de manière à ce que la vis et/ou le fût d'un élément de fixation puisse s'y engager. Ce pignon est entraîné en rotation par une crémaillère solidaire du mouvement de translation de la visseuse de manière à prendre :
- une position dans laquelle la cavité est orientée vers le magasin de manière à pouvoir recevoir la vis et/ou le fût d'un élément de fixation contenu dans le magasin,
- une position à 180° de la précédente, dans laquelle la cavité orientée à l'opposé du magasin permet l'extraction dudit élément de fixation.

Cette solution qui permet d'obtenir d'excellents résultats, présente néanmoins les inconvénients :
- de ne pouvoir utiliser qu'un seul type d'éléments de fixation présentant un collet de dimensions et de forme déterminées,
- de faire intervenir un mécanisme relativement complexe et donc coûteux.

La demande WO 02/057054 décrit un appareil pour le vissage d'éléments de fixation, comportant une visseuse/dévisseuse portée par un chariot mobile le long de moyens de guidage latéraux parallèles à l'axe de la tige de vissage, un puits de vissage, un magasin constitué par les deux guides latéraux et un guide central, un distributeur d'éléments de fixation dans lequel débouche l'extrémité inférieure du magasin, les deux guides latéraux étant prolongés pau-delà du distributeur par un portion recourbée destinée à amener les éléments de fixation au droit du piots de vissage.

La demande DE 101 02 704 dévoile un appareil pour le vissage d'éléments de fixation, comportant un dispositif de vissage entraîné par une visseuse/dévisseuse, le dispositif de vissage comprenant un tige de vissage à l'intérieur d'un élément tubulaire mobile axialement, de sorte que son extrémité inférieure vient appuyer sur le collet de l'élément de fixation en même temps que l'extrémité de la tige de vissage vient en prise sur la tête de la vis, de façon à empêcher l'élément de fixation de tourner.

L'invention a donc plus particulièrement pour but de supprimer ces inconvénients.

A cet effet, elle propose un appareil présentant une structure générale similaire à celle précédemment décrite selon la renvendication indépendante 1.
- Le magasin comprend deux guides latéraux parallèles écartés l'un de l'autre d'une distance légèrement supérieure au diamètre d'un fût mais inférieure à la largeur ou au diamètre d'un collet et un guide central qui s'étend en regard des guides latéraux dans un plan parallèle au plan desdits guides latéraux, à une distance de ce plan légèrement supérieure à l'épaisseur maximum du collet.
- Les deux guides latéraux sont prolongés au-delà du distributeur par une portion recourbée destinée à amener les éléments de fixation au droit d'un puits de vissage dans l'axe duquel est disposée une visseuse mobile parallèlement audit axe.
- Avantageusement le distributeur comprend un tiroir mobile parallèlement au plan des guides latéraux selon un axe de déplacement perpendiculaire à ces derniers, ce tiroir comprenant, dans sa partie supérieure, une fourche apte à chevaucher les deux guides latéraux et, dans sa partie inférieure, une pièce d'appui située à l'opposé de la fourche, l'écart de hauteur entre la fourche et la pièce d'appui étant au moins égal à la somme du rayon (ou de la demi-largeur) du collet et du rayon de la surface extérieure du fût. Ce distributeur est actionné de manière à ce que le tiroir puisse occuper :

- une première position dans laquelle la fourche chevauche les deux guides latéraux de manière à retenir par son fût l'élément de fixation situé en bas de la pile contenue dans le magasin, et la pièce d'appui se trouve latéralement décalée par rapport à l'intervalle des deux guides latéraux de manière à libérer le passage de l'élément de fixation qui se trouve compris entre la fourche et l'élément de fixation,
- une deuxième position dans laquelle la fourche se trouve latéralement décalée vis-à-vis des deux guides pour laisser le passage de l'élément de fixation situé en bas de la pile tandis que la pièce d'appui est disposée en regard de l'intervalle compris entre les deux guides de manière à retenir par son fût cet élément de fixation.

Avantageusement, les déplacements du tiroir sont commandés par les déplacements de la visseuse/dévisseuse grâce à un dispositif de conversion translation verticale/translation horizontale.

Avantageusement un élément de guidage supplémentaire pourra être associé aux guides latéraux en aval du distributeur pour maintenir les éléments de fixation dont les collets présentent des formes rectangulaires orientées parallèlement à l'axe des guides latéraux. Dans ce cas, un élément de butée pourra être prévu au niveau du distributeur de manière à ce que les collets polygonaux ou oblongs se disposent selon cette orientation dans l'intervalle entre la fourche et la pièce d'appui du tiroir.

Le puits de vissage présente une hauteur supérieure à la hauteur maximale que peut avoir un élément de fixation, depuis le collet jusqu'à la pointe de la vis.

Dans sa partie supérieure, le puits comprend des moyens de rétention escamotables destinés à retenir les collets des éléments de fixation jusqu'à ce que la tige de vissage de la visseuse/dévisseuse s'engage dans le fût de l'élément de fixation qui se trouve retenu et vienne en prise sur la tête de la vis, ces moyens de rétention s'escamotant ensuite sous l'effet de la pression exercée vers le bas par la tige de vissage sur l'élément de fixation.

Avantageusement à l'intérieur du puits de vissage, les collets des éléments de fixation sont guidés par deux plaques sensiblement verticales de profil légèrement concave disposées l'une en regard de l'autre, l'une de ces deux plaques étant articulée dans sa partie inférieure et étant sollicitée par des moyens élastiques en direction de l'autre plaque vers une position dans laquelle ces deux plaques sont écartées l'une de l'autre d'une distance minimum prédéterminée.

Grâce à ces dispositions, l'appareil selon l'invention présente une structure relativement simple, peu coûteuse et permet néanmoins un fonctionnement particulièrement fiable pour des éléments de fixation pouvant présenter des formes et des dimensions différentes.

Un mode d'exécution de l'invention sera décrit ci-après, à titre d'exemple non limitatif, avec référence aux dessins annexés dans lesquels :
La figure 1 est une vue en coupe axiale schématique d'un élément de fixation utilisable par l'appareil selon l'invention ;
Les figures 2 et 3 sont des vues de dessus montrant les deux principales formes des collets rencontrées dans le commerce ;
Les figures 4 et 5 représentent un appareil selon l'invention, vu de face (figure 4) et vu de côté (figure 5) ;
La figure 6 est une vue de côté schématique à plus grande échelle du distributeur ;
La figure 7 est une vue de face d'un levier d'entraînement utilisé par le distributeur de la figure 6 ;
La figure 8 est une vue en perspective du tiroir du distributeur ;
La figure 9 est une vue en perspective de l'entretoise inférieure ;
La figure 10 est une vue en perspective schématique du puits de vissage.
Les figures 11 et 12 sont deux vues en perspective de la partie supérieure d'une variante d'exécution de l'invention comprenant une pluralité de magasins d'éléments de fixation, la figure 11 étant une vue arrière et la figure 12 une vue avant ;
La figure 13 est une vue partielle, à plus grande échelle de la figure 11, cette vue montrant le mécanisme de liaison entre la structure support des magasins et le distributeur.

Comme précédemment mentionnée, le dispositif selon l'invention s'applique à la pose d'un élément de fixation 1 comprenant un fût tubulaire 2 dont une extrémité est munie d'un collet de retenue 3 tandis que l'autre extrémité, de forme sensiblement tronconique, présente un rétrécissement d'alésage 4. Usuellement, cet élément est réalisé en matière plastique moulée de manière à éviter tout pont de conduction thermique.

Bien entendu, l'invention ne se limite pas à la matière plastique, d'autres matériaux pouvant également être utilisés pour éviter la création de ponts thermiques. L'élément 1 coopère avec une vis 5 qui s'engage dans l'alésage 6 du fût 2 et passe au travers du rétrécissement d'alésage 4.

La tête 7 de la vis 5 présente un diamètre sensiblement égal au diamètre de l'alésage 6. De ce fait, elle se trouve guidée par cet alésage. En fin de vissage, cette tête 7 vient en butée contre le palier effectuant la transition entre l'alésage 6 et le rétrécissement d'alésage 4.

Pour assurer l'imperdabilité de la vis 5 ainsi que la protection de l'opérateur, l'alésage 6 du fût 2 est muni d'une ou plusieurs protubérances 8 que la tête de la vis doit franchir, à force, en provoquant une légère déformation élastique du fût 2. Cette opération peut s'effectuer en usine lors du prémontage de la vis, à l'aide d'un outil spécial. Elle peut également s'effectuer in situ, par l'opérateur. A cet effet, le rétrécissement d'alésage 4 est lui-même muni d'une ou plusieurs protubérances axiales destinées à permettre l'obtention d'un effet de vissage de la vis 5. Grâce à cette disposition, le passage en force de la vis 5 par les protubérances 8 du fût 2 peut être obtenu grâce à cet effet de vissage.

Les formes et les dimensions des éléments de fixation utilisables par l'appareil selon l'invention peuvent être très différentes et correspondre aux gammes d'éléments de fixation de ce genre actuellement disponibles sur le marché.

En particulier, les collets de ces éléments de fixation peuvent par exemple être circulaires (figure 2), oblongs, polygonaux (figure 3) ou présenter une combinaison de ces formes. Les fûts 2 et les vis 5 peuvent présenter des longueurs différentes de manière à ce que, pour une application donnée, l'utilisateur puisse associer un fût et une vis présentant des longueurs les mieux appropriées pour cette application.

Tel qu'illustré sur les figures 4 et 5, l'appareil de vissage comprend un châssis 11 comprenant une embase 12 renforcée par des traverses 15, 16.

Cette embase 12 est montée sur deux paires de roues 17, 17' sensiblement coaxiales à la traverse d'extrémité 16.

Cette embase 12 porte deux colonnes parallèles 18, 19 sensiblement verticales sur lesquelles coulisse un chariot 20 portant une visseuse/dévisseuse 21, ce chariot 20 étant muni de deux poignées 22, 23 servant à assurer les déplacements par roulage de l'appareil et à imprimer un mouvement de translation vertical à la visseuse 21. Le chariot est par ailleurs soumis à une force de rappel vers le haut exercée par des ressorts hélicoïdaux logés dans les colonnes 18, 19.

Par ailleurs, ces deux colonnes 18, 19 sont reliées entre elles par trois entretoises, à savoir :
- une entretoise supérieure 24 sensiblement en forme de C qui relie leurs extrémités supérieures,
- une entretoise inférieure 25, de forme droite, munie de trois évidements verticaux, à savoir (figure 9) : deux perçages extérieurs 26, 27 dans lesquels passent et viennent se fixer les colonnes 18, 19 et un évidement central 28, en forme de losange à angles incurvés qui est ouvert au niveau de l'un de ses sommets grâce à une fente 29 axée perpendiculairement au plan des deux colonnes 18, 19, cet évidement central 28 présentant une section appropriée pour laisser le passage, dans un puits de vissage PV, de collets 3 de tous les éléments de fixation 1 que l'on peut envisager de fixer grâce à l'appareil (la fente 29 permettant le passage des fûts 2 et l'extrémité des vis), et
- une entretoise intermédiaire 30 présentant, dans le plan des colonnes 18, 19, une forme en Ω de concavité orientée vers le bas, cette entretoise comprenant, au niveau de ses ailes latérales, deux perçages latéraux respectifs dans lesquels passent et viennent se fixer les colonnes 18, 19 et un perçage central destiné à assurer le passage de la tige de vissage 31 entraînée par la visseuse/dévisseuse 21.

Cette entretoise intermédiaire coopère avec une butée réglable consistant en deux manchons tubulaires se vissant l'un dans l'autre, par lesquels passe la colonne 19. L'un de ces manchons est solidarisé à la colonne 19 en un emplacement réglable.

Les entretoises supérieure et intermédiaire sont reliées entre elles par une tige de guidage verticale 32 sur laquelle coulisse un tube d'entraînement 33.

Les entretoises supérieure 24 et inférieure 25 supportent un magasin M d'éléments de fixation comprenant deux guides latéraux parallèles cylindriques 34, 35 écartés l'un de l'autre d'une distance légèrement supérieure au diamètre d'un fût 2 mais inférieure à la largeur (ou au diamètre) maximale d'un collet 3 et un guide central constitué par une bande 36 qui s'étend en regard des guides latéraux 34, 35 dans un plan parallèle au plan des guides, à une distance de ce plan légèrement supérieure à l'épaisseur maximum du collet 3.

Dans la partie qui constitue le magasin (entre l'entretoise supérieure et l'entretoise intermédiaire) les deux guides 34, 35 et la bande 36 s'étendent sensiblement parallèlement à la tige de vissage.

Les deux guides latéraux 34, 35 sont prolongés entre l'entretoise intermédiaire 30 et l'entretoise inférieure 25 par une portion recourbée 37 venant se fixer par son extrémité inférieure de part et d'autre de la fente 29.

L'entretoise intermédiaire 30 supporte un distributeur D, par l'intermédiaire d'une pièce de support de forme en U, 40 dont l'âme 41 est fixée sur un prolongement vertical de l'âme de l'entretoise 30.

Cette pièce de support 40 (figure 6) comprend une aile 41' portant un axe horizontal 42' sur lequel pivote un levier 42 qui bascule dans un plan vertical. L'un des deux bras 43 de ce levier 42 porte une tige 44 qui s'étend dans l'aire de passage d'une butée 47 portée par le chariot 20. Le deuxième bras 48 de ce levier 42 coopère avec l'un des deux bras 49 d'un deuxième levier 50 monté oscillant autour d'un axe vertical 51 qui s'étend dans un évidement réalisé dans l'aile 41'. Le deuxième bras 52 de ce deuxième levier 50 est articulé à un tiroir 53 monté coulissant sur la deuxième aile 41" de la pièce de support 40 de manière à assurer ses déplacements en translation. Ce mécanisme assure donc une conversion du mouvement de translation verticale du chariot 20 (dans sa portion de course dans laquelle la butée 47 vient au contact de la tige 44) en un mouvement de translation horizontale du tiroir 53.

Dans cet exemple, le tiroir 53 (figure 8) est constitué par un tronçon tubulaire de section rectangulaire dont l'une des parois principales 54 coulisse dans une glissière portée par l'aile 41" de la pièce de support 40.

L'autre paroi principale 55, parallèle à la première 54, s'étend parallèlement et à faible distance du plan des guides latéraux 34, 35, au niveau de l'extrémité inférieure du magasin M.

Cette paroi 55 est fendue par une découpe oblique 56 (sensiblement en forme de S comportant une région centrale horizontale et deux ailes obliques).

Cette découpe délimite d'un côté une languette supérieure 57 qui est doublée par une pièce en forme de Z, 58 pour former une fourche destinée à chevaucher les deux guides latéraux 34, 35 et, de l'autre côté, dans sa partie inférieure, une languette inférieure 59 qui constitue une pièce d'appui située à l'opposé de la fourche 57-58. L'écart entre le bord supérieur de la fourche 57-58 et le bord supérieur de la languette 59 est au moins égal à la somme du rayon (ou de la semi-largeur) du collet 3 et du rayon de la surface extérieure du fût 2.

L'actionnement du distributeur D par le chariot 20 est conçu de manière à ce que :
- Lorsque le chariot 20 est en position haute, la fourche 57-58 chevauche les deux guides latéraux 34, 35 de manière à retenir par son fût 2 l'élément de fixation 1 situé au bas de la pile contenue dans le magasin M. La languette 59 se trouve alors en dehors de la zone de passage délimitée par les deux guides latéraux 34, 35 de manière à libérer l'élément de fixation 1 qui se trouvait préalablement retenu dans le tiroir 53 et à permettre à cet élément de fixation 1 de descendre le long des guides 34, 35 pour se placer à l'entrée du puits de vissage PV.
- Lorsque le chariot 20 est déplacé dans le bas en vue d'effectuer le vissage de l'élément de fixation 1 présent à l'entrée du puits de vissage PV, grâce à l'action de la butée 47 sur le dispositif de conversion constitué par les leviers 42, 50, la fourche 57-58 se décale latéralement pour laisser le passage de l'élément de fixation 1 situé en bas de la pile tandis que la languette 59 se dispose en regard de l'intervalle compris entre les deux guides latéraux 34, 35 de manière à retenir cet élément de fixation 1.
- Le distributeur D demeure dans cette position pendant la course de vissage de l'élément de fixation 1 présent dans le puits PV.
- Il est ensuite ramené à sa position initiale lorsque le chariot 20 remonte ensuite vers sa position haute, après vissage dudit élément, grâce à une butée 60 solidaire du tube 33. Dans cet exemple, cette butée 60 consiste en une rondelle montée soudée sur le tube 33. L'entraînement du tube 33 par le chariot 20 s'effectue grâce à une butée 61 axialement réglable prévue à la partie supérieure du tube 33, sur laquelle le chariot 20 vient prendre appui en fin de course vers le haut.
- Lors du retour du distributeur D en position initiale, la fourche 57-58 vient à nouveau chevaucher les deux guides latéraux 34, 35 pour retenir l'élément de fixation 1 se trouvant en bas de la pile tandis que l'élément 1 qui était retenu précédemment par la languette 59 est libéré et est aiguillé vers le puits de vissage PV. Au départ de son trajet vers le puits de vissage PV, l'élément de fixation (dans le cas où son collet 3 est de forme polygonale) est orienté convenablement grâce à une butée fixe B portée par la glissière constituée par l'aile 41" de la pièce de support 40.

Comme précédemment mentionné, le puits de vissage PV comprend (figure 10), dans sa partie supérieure, des volets escamotables, articulés sur l'entretoise inférieure 25 et rappelés par ressort en position d'obturation. Ces volets 63 servent à retenir temporairement les éléments de fixation 1 par leurs collets 3 jusqu'à ce que la tige de la visseuse 21 exerce sur l'élément de fixation 1 un effort vers le bas pour provoquer l'escamotage. Pour pouvoir l'adapter à la longueur des éléments de fixation, la tige de vissage comprend des embouts interchangeables de longueur appropriée à celle des fûts desdits éléments.

Ce puits de vissage PV comprend deux plaques de guidage 64, 65 sensiblement verticales, de profil légèrement concave (appropriées aux formes des collets 3) disposées l'une en regard de l'autre. L'une de ces deux plaques 65 est articulée dans sa partie inférieure (articulation 66). Les deux plaques 64, 65 présentent dans leurs parties supérieures, des portions obliques 67, 68 formant un évasement. La plaque 65 est sollicitée par des moyens élastiques (ressorts 69) en direction de l'autre plaque 64.

Ces deux plaques 64, 65 servent ainsi à assurer un guidage avec autocentrage des éléments de fixation préalablement et pendant le vissage.

Avantageusement, pour faciliter leur insertion dans le magasin de l'appareil, les éléments de fixation 1 pourront être préalablement conditionnés de la façon décrite dans la demande de brevet FR No 04 07498 déposée le 6 juillet 2004 au nom de la Demanderesse, grâce à un profilé de support souple présentant au moins en partie la forme d'une bande dont une bordure latérale est munie d'une succession d'encoches débouchant latéralement à l'extérieur par une ouverture rétrécie de largeur inférieure au diamètre des fûts de manière à ce que les fûts puissent s'y engager et y être maintenus par clipsage Z₁.

Bien entendu, une fois que les éléments de fixation portés par la bande sont engagés dans le magasin, la bande doit être ôtée. Cette opération est obtenue par une simple traction effectuée au niveau de l'extrémité supérieure de la bande de manière à provoquer un désengagement successif des fûts hors des encoches.

Dans la variante d'exécution illustrée sur les figures 11 à 13, l'appareil de vissage comprend une pluralité de magasins verticaux (ici quatre) M₁, M₂, M₃, M₄ du type de celui visible sur les figures 4 et 5 et comportant chacun deux guides latéraux parallèles 70, 71 et un guide central 72, ces trois guides 70 à 72 étant reliés sur quatre niveaux (inférieur, supérieur + 2 niveaux intermédiaires) par des brides B₁ à B₄ constituées par des bandes de métal repliées, en forme de C.

Les brides B₄ du niveau inférieur et celles du niveau intermédiaire supérieur B₂ sont reliées ensemble par deux pièces de liaison respectives 73, 74 de forme circulaire qui s'étendent sur environ 60°.

La pièce de liaison 73 située au niveau intermédiaire supérieur présente une section sensiblement en forme de U. Elle est supportée par une platine de support 75 à bord circulaire, de même rayon de courbure que la pièce 74, qui s'étend sur environ 120°.

Cette platine 75 qui s'engage dans la cavité de la pièce de liaison 73 est fixée au sommet des colonnes 18, 19 grâce à deux vis coaxiales V₁, V₂. Cet assemblage permet un coulissement circulaire de la pièce de liaison 73 sur la platine 75. A cet effet, un système de roulement à billes est prévu entre l'aile supérieure de la pièce de liaison supérieure 73 et la face supérieure de la platine 75. Ce roulement fait intervenir des billes qui s'engagent dans une gorge circulaire coaxiale 76 de la platine 75.

Grâce à ces dispositions, il est possible de faire pivoter la structure rotative comprenant les magasins M₁ à M₄ et les pièces de liaison 73, 74 de manière à amener successivement l'orifice inférieur de chacun des magasins au droit du distributeur D. (Ce distributeur D, de même que la partie inférieure de l'appareil est similaire à celle de l'appareil précédemment décrit en regard des figures 1 à 10 et ne sera donc pas décrit à nouveau.)

L'orifice inférieur de chacun des magasins M₁ à M₄ est équipé d'un obturateur O₁ à O₄ faisant intervenir deux broches radiales 77, 78 passant au travers de deux passages respectifs prévus dans l'âme de la bride B₄ du magasin et solidaire d'une pièce d'actionnement 79 montée coulissante avec rappel par ressort 80 sur une tige radiale 81, solidaire de la bride B₄, qui s'étend à l'opposé des broches 77, 78.

Cette pièce d'actionnement 79 est quant à elle munie d'un doigt vertical 82 destiné à coopérer avec un profil de came 82' d'une pièce d'actionnement fixe 83 solidaire de la structure du distributeur D.

Grâce à ces dispositions lorsqu'un magasin M₁ à M₄ n'est pas dans l'axe du distributeur D la pièce d'actionnement 79 de l'obturateur O₁ à O₄ est repoussée par le ressort 80 de manière à ce que les broches 77, 78 s'engagent en travers de la section de passage du magasin et retienne les éléments de fixation contenus dans ce magasin.

Lorsque ce magasin est amené dans l'axe du distributeur D, le doigt 82 sollicité par le profil de came 82' provoque un retrait de la pièce d'actionnement 79, contre l'action du ressort 80, et en conséquence un retrait des broches 77, 78. Lorsque le magasin est exactement dans l'axe du distributeur D, les broches 77, 78 se trouvent en dehors de la section de passage des éléments de fixation et, de ce fait, ces éléments de fixation descendent dans le distributeur D par simple gravité.

Avantageusement, le profil de came 82' pourra comprendre une encoche servant à marquer le passage du magasin au droit du distributeur D et de le maintenir temporairement dans cette position (à la façon d'un cliquet).

Grâce à ces dispositions, lorsque l'opérateur a vidé un magasin M₁ à M₄, par une simple rotation de la structure rotative, il met en service le magasin suivant. Il dispose ainsi d'un nombre important d'éléments de fixation.

Par ailleurs, comme ceci est visible sur la figure 11, la visseuse/dévisseuse 21 n'est pas montée directement sur le chariot 20 mais sur un coulisseau 95 réglable en hauteur sur le chariot 20. A cet effet, le coulisseau 95 comprend deux profilés latéraux de guidage 96, 97 qui s'engagent sur deux languettes latérales de guidage 83, 84 solidaires du chariot 20. Le positionnement axial du coulisseau 95 le long de ces languettes 83, 84 est assuré par un mécanisme de verrouillage faisant intervenir :
- une série de perçages 85 réalisés sur la languette 83,
- un pointeau monté coulissant dans l'une des ailes du profilé latéral 96, perpendiculairement au plan des languettes 83, 84, et sollicité vers celles-ci par un ressort. L'actionnement de ce pointeau est assuré au moyen d'une poignée 86.

Grâce à ces dispositions, pour régler la position du coulisseau 95, dans un premier temps on effectue une traction sur le pointeau grâce à la poignée 86, de manière à le désassembler du perçage 85 de la languette 83 dans lequel il se trouvait engagé puis on déplace le coulisseau 95 jusqu'à ce qu'il se trouve dans la position souhaitée. On relâche alors le pointeau de manière à ce qu'il puisse s'engager dans un perçage 85 de la languette 83 correspondant à cette position.

Ce réglage en hauteur de la visseuse/dévisseuse 21 permet d'utiliser des éléments de fixation de tailles différentes sans avoir à modifier la longueur de la tige de vissage 31. La position des trous 85 pourra avantageusement mais non exclusivement correspondre à la hauteur des principaux éléments de fixation disponibles dans le commerce.

Dans cette variante d'exécution la tige de vissage 31 est disposée à l'intérieur d'un élément tubulaire coaxial ET, mobile axialement (verticalement). Cet élément tubulaire ET comprend un tronçon inférieur 87 de diamètre intérieur légèrement supérieur au diamètre de la tige 31 et un tronçon supérieur 88 de diamètre intérieur légèrement supérieur au diamètre de la partie extrême 89 du nez de la visseuse/dévisseuse 21.

Le tronçon inférieur 87 coulisse dans un perçage 98 réalisé dans une entretoise 90 reliant les deux glissières latérales de guidage des éléments de fixation, à l'extrémité de la position recourbée 37 s'étendant au-dessus du puits de vissage.

Le tronçon 88 comprend une collerette supérieure évasée 91. Il coulisse dans un perçage réalisé dans le fond d'un puits 92 solidaire d'une pièce de liaison 93 du chariot 20.

Une rondelle de butée 94 est disposée au niveau de la jonction entre les deux tronçons 87, 88.

L'élément tubulaire ET sert à exercer une pression sur le collet 3 de l'élément de fixation 1 au cours de son vissage.

Lorsque le chariot 20 est en position haute, l'élément tubulaire ET est suspendu en position haute par le fond du puits 92 grâce à la collerette 91.

Lorsque le chariot 20 est abaissé, l'extrémité inférieure de l'élément ET vient porter sur le collet 3 de l'élément de fixation 1 présent dans le puits de vissage PV en même temps que l'extrémité de la tige de vissage vient en prise avec la tête de vis 5.

Au cours de la phase de vissage, l'extrémité de l'élément tubulaire ET repousse le collet 3 jusqu'à la fin du vissage.

## Revendications

1. Appareil pour le vissage d'éléments de fixation (1) réalisés en au moins deux parties préassemblées dont l'une est constituée par une pièce d'appui et/ou de fixation comprenant un fût (2) et un collet (3), tandis que l'autre comporte une vis (5) préengagée dans la première partie, cet appareil comportant au moins un magasin (M) constitué par au moins deux guides profilés parallèles (34, 35), un distributeur (D) dans lequel débouche l'extrémité inférieure dudit magasin (M) et un puits de vissage (PV) situé dans l'axe de la tige de vissage (31) d'une visseuse/dévisseuse (21) portée par un chariot (20) mobile le long de moyens de guidage (18, 19) parallèlement audit axe, le magasin (M) comprenant deux guides latéraux parallèles (34, 35) écartés l'un de l'autre d'une distance légèrement supérieure au diamètre d'un fût (2) mais inférieure à la largeur ou au diamètre d'un collet (3) et un guide central (36) qui s'étend en regard des guides latéraux (34, 35) dans un plan parallèle au plan desdits guides latéraux, à une distance de ce plan légèrement supérieure à l'épaisseur maximum du collet (3), les deux guides latéraux (34, 35) étant prolongés au-delà du distributeur (D) par une portion recourbée (37) destinée à amener les éléments de fixation au droit du puits de vissage (PV), **caractérisé en ce que** :
- le puits de vissage (PV) présente une hauteur supérieure à la hauteur maximale que peut avoir un élément de fixation (1), depuis le collet (3) jusqu'à la pointe de la vis (5), et **en ce que**, dans sa partie supérieure, le puits (PV) comprend des moyens de rétention escamotables (63) destinés à retenir les collets (3) des éléments de fixation (1) jusqu'à ce que la tige de vissage (31) de la visseuse/dévisseuse (21) s'engage dans le fût (2) de l'élément de fixation (1) qui se trouve retenu et vienne en prise sur la tête de la vis (5), ces moyens de rétention (63) s'escamotant ensuite sous l'effet de la pression exercée vers le bas par la tige de vissage (31) sur l'élément de fixation (1),
- et **en ce qu'**à l'intérieur du puits de vissage (PV), les collets (3) des éléments de fixation (1) sont guidés par deux plaques (64, 65) sensiblement verticales de profil légèrement concave disposées l'une en regard de l'autre, l'une de ces deux plaques (64, 65) étant articulée dans sa partie inférieure et étant sollicitée par des moyens élastiques (69) en direction de l'autre plaque vers une position dans laquelle ces deux plaques (64, 65) sont écartées l'une de l'autre d'une distance minimum prédéterminée.

2. Appareil selon la revendication 1,
**caractérisé en ce que** le distributeur comprend un tiroir (53) mobile parallèlement au plan des guides latéraux (34, 35) selon un axe de déplacement perpendiculaire à ces derniers, ce tiroir (53) comprenant, dans sa partie supérieure, une fourche (57, 58) apte à chevaucher les deux guides latéraux (34, 35) et, dans sa partie inférieure, une pièce d'appui (59) située à l'opposé de la fourche (57, 58), l'écart de hauteur entre la fourche (57, 58) et la pièce d'appui (59) étant au moins égal à la somme du rayon (ou de la demi-largeur) du collet (3) et du rayon de la surface extérieure du fût (2).

3. Appareil selon la revendication 2,
**caractérisé en ce qu'**il comprend des moyens d'actionnement du distributeur de manière à ce que le tiroir puisse occuper :
- une première position dans laquelle la fourche (57, 58) chevauche les deux guides latéraux (34, 35) de manière à retenir par son fût (2) l'élément de fixation (1) situé en bas de la pile contenue dans le magasin (M), et la pièce d'appui (59) se trouve latéralement décalée par rapport à l'intervalle des deux guides latéraux (34, 35) de manière à libérer le passage de l'élément de fixation (1) qui se trouve compris entre la fourche (57, 58) et la pièce d'appui (59),
- une deuxième position dans laquelle la fourche (57, 58) se trouve latéralement décalée vis-à-vis des deux guides (34, 35) pour laisser le passage de l'élément de fixation (1) situé en bas de la pile tandis que la pièce d'appui (59) est disposée en regard de l'intervalle compris entre les deux guides (34, 35) de manière à retenir par son fût (2) cet élément de fixation (1).

4. Appareil selon la revendication 3,
**caractérisé en ce que** les déplacements du tiroir (53) sont commandés par les déplacements de la visseuse/dévisseuse (21) grâce à un dispositif de conversion translation verticale/translation horizontale.

5. Appareil selon l'une des revendications précédentes,
**caractérisé en ce qu'**un élément de guidage supplémentaire (B) est associé aux guides latéraux en aval du distributeur (D) pour maintenir les éléments de fixation (1) dont les collets (3) présentent des formes rectangulaires orientées parallèlement à l'axe des guides latéraux (34, 35).

6. Appareil selon la revendication 5,
**caractérisé en ce qu'**un élément de butée (B) est prévu au niveau du distributeur (D) de manière à ce que les collets polygonaux ou oblongs se disposent selon cette orientation dans l'intervalle entre la fourche (57, 58) et la pièce d'appui (59) du tiroir (53).

7. Appareil selon la revendication 1,
**caractérisé en ce qu'**il comprend une pluralité de magasins verticaux (M₁ à M₄) comportant chacun deux guides latéraux parallèles (70, 71) et un guide central (72) reliés sur au moins deux niveaux par deux brides respectivement inférieure et supérieure (B₁, B₂) reliées ensemble par deux pièces de liaison respectivement supérieure et inférieure (73, 74), de forme circulaire, la pièce de liaison supérieure étant montée coulissante sur une platine de support (75) fixée au sommet des susdits moyens de guidage (18, 19) de manière à ce que les susdits magasins puissent effectuer un mouvement circulaire permettant d'amener successivement l'orifice inférieur de chacun de ces magasins au droit du distributeur (D).

8. Appareil selon la revendication 7,
**caractérisé en ce que** le coulissement de la pièce de liaison supérieure sur la platine de support (75) est assuré par un roulement à bille prévu entre l'aile supérieure de la pièce de liaison supérieure (73) et la face supérieure de la platine (75).

9. Appareil selon l'une des revendications 7 ou 8,
**caractérisé en ce que** l'orifice inférieur de chacun des magasins (M₁ à M₄) est équipé d'un obturateur (O₁ à O₄) actionné par le profil de came d'une pièce d'actionnement fixé solidaire de la structure du distributeur (D).

10. Appareil selon la revendication 9,
**caractérisé en ce que** les obturateurs (O₁ à O₄) comprennent chacun deux branches radiales (72, 78) passant au travers de deux passages respectifs prévus dans l'âme de la bride inférieure (B₄) du magasin et solidaire d'une pièce d'actionnement (79) montée coulissante avec rappel par ressort (80) sur une tige radiale (81), solidaire de ladite bride (B₄), qui s'étend à l'opposé des broches (77, 78), ladite pièce d'actionnement (79) comprenant un doigt qui coopère avec un profil de came (82') d'une pièce d'actionnement fixe (83) solidaire de la structure du distributeur (D).

11. Appareil selon la revendication 10,
**caractérisé en ce que** le profil de came (82') comprend une encoche servant à marquer le passage du magasin au droit du distributeur (D) et de le maintenir temporairement dans cette position.

12. Appareil selon la revendication 1,
**caractérisé en ce que** la visseuse/dévisseuse (21) est montée sur un coulisseau (95) réglable en hauteur sur le chariot (20), ce réglage permettant d'utiliser des éléments de fixation de tailles différentes sans avoir à modifier la longueur de la tige de vissage (31).

13. Appareil selon la revendication 1,
**caractérisé en ce que** la tige de vissage (31) est disposée à l'intérieur d'un élément tubulaire coaxial (ET) mobile axialement dont l'extrémité inférieure vient exercer une pression sur le collet (3) de l'élément de fixation au cours de son vissage.

14. Appareil selon la revendication 13,
**caractérisé en ce que** l'élément tubulaire (ET) comprend un tronçon inférieur (87) de diamètre intérieur légèrement supérieur au diamètre de la tige (31) et un tronçon supérieur (88) de diamètre intérieur légèrement supérieur au diamètre de la partie extrême (89) du nez de la visseuse/dévisseuse (21), ce tronçon supérieur comprenant une collerette évasée et coulissant dans un perçage d'une pièce de liaison solidaire du chariot (20), une rondelle de butée (94) étant disposée à la jonction entre les deux tronçons (87, 88).

## Claims

1. A device for screwing fastening elements (1) made in at least two preassembled parts, one of which is formed by a support and/or fastening part comprising a shaft (2) and a flange (3), while the other has a screw (5) pre-engaged in the first part, this device having at least one magazine (M) formed by at least two parallel profiled guides (34, 35), a distributor (D) in which the lower end of said magazine (M) emerges, and a screwing shaft (PV) situated in the axis of the screwing bar (31) of a screwing/unscrewing device (21) supported a wagon (20) able to move along guide means (18, 19) parallel to said axis, the magazine (M) comprising two parallel lateral guides (34, 35) spaced apart from each other by a distance slightly larger than the diameter of a shaft (2) but smaller than the width or diameter of a flange (3) and a central guide (36) that extends opposite the lateral guides (34, 35) in a plane parallel to the plane of said lateral guides, at a distance from said plane slightly larger than the maximum thickness of the flange (3), the two lateral guides (34, 35) being extended beyond the distributor (D) by a curved portion (37) intended to bring the fastening elements up to the screwing shaft (PV),
**characterized in that**:
- the screwing shaft (PV) has a height larger than the maximum height that a fastening element (1) can have, from the flange (3) to the tip of the screw (5), and **in that**, in its upper part, the shaft (PV) comprises a retractable retaining means (63) intended to retain the flanges (3) of the fastening elements (1) until the screwing bar (31) of the screwing/unscrewing device (21) is engaged in the shaft (2) of the fastening element (1) that is retained and engages on the head of the screw (5), this retaining means (63) then retracting under the effect of the downward pressure exerted by the screwing bar (31) on the fastening element (1),
- and **in that** inside the screwing shaft (PV), the flanges (3) of the fastening elements (1) are guided by two substantially vertical plates (64, 65) with a slightly concave profile arranged opposite each other, one of these two plates (64, 65) being hinged in the lower part thereof and being stressed by an elastic means (69) towards the other plate towards a position in which these two plates (64, 65) are spaced apart from each other by a predetermined minimum distance.

2. The device according to claim 1,
**characterized in that** the distributor comprises a drawer (53) able to move parallel to the plane of the lateral guides (34, 35) along an axis of movement perpendicular thereto, this drawer (53) comprising, in its upper portion, a fork (57, 58) able to straddle the two lateral guides (34, 35) and, in its lower portion, a support piece (59) situated opposite the fork (57, 58), spaced away heightwise between the fork (57, 58) and the support piece (59) being at least equal to the sum of the radius (or the half-width) of the flange (3) and the radius of the outer surface of the shaft (2).

3. The device according to claim 2,
**characterized in that** it comprises a means for actuating the distributor so that the drawer can occupy:
- a first position in which the fork (57, 58) straddles the two lateral guides (34, 35) so as to retain, by its shaft (2), the fastening element (1) situated at the bottom of the stack contained in the magazine (M), and the support piece (59) is laterally offset relative to the space of the two lateral guides (34, 35) so as to release the passage of the fastening element (1) found between the fork (57, 58) and the support piece (59),
- a second position in which the fork (57, 58) is laterally offset relative to the two guides (34, 35) to leave the passage of the fastening element (1) situated at the bottom of the stack while the support piece (59) is arranged opposite the space between the two guides (34, 35) so as to retain said fastening element (1) via its shaft (2).

4. The device according to claim 3,
**characterized in that** the movements of the drawer (53) are controlled by the movements of the screwing/unscrewing device (21) owing to a vertical/horizontal translation converting device.

5. The device according to one of the preceding claims,
**characterized in that** an additional guide element (B) is associated with the lateral guides downstream of the distributor (D) to maintain the fastening elements (1) whereof the flanges (3) have rectangular shapes oriented parallel to the axis of the lateral guides (34, 35).

6. The device according to claim 5,
**characterized in that** a stop element (B) is provided at the distributor (D) so that the polygonal or oblong flanges are arranged along this orientation in the space between the fork (57, 58) and the support piece (59) of the drawer (53).

7. The device according to claim 1,
**characterized in that** it comprises a plurality of vertical magazines (M₁ to M₄) each having two parallel lateral guides (70, 71) and a central guide (72) connected on at least two levels by two respective upper and lower clips (B₁, B₂) connected to each other by two respective upper and lower circular connecting pieces (73, 74), the upper connecting piece being slidingly mounted on a support plate (75) fastened to the apex of the aforementioned guide means (18, 19) so that the aforementioned magazines can perform a circular movement making it possible to successively bring the lower orifice of each of these magazines to the distributor (D).

8. The device according to claim 7,
**characterized in that** the sliding of the upper connecting piece on the support plate (75) is ensured by a ball bearing provided between the upper wing of the upper connecting piece (73) and the upper face of the plate (75).

9. The device according to one of claims 7 or 8,
**characterized in that** the lower orifice of each of the magazines (M₁ to M₄) is equipped with a shutter (O₁ to O₄) actuated by the cam profile of an actuating piece secured to the structure of the distributor (D).

10. The device according to claim 9,
**characterized in that** the shutters (O₁ to O₄) each comprise two radial branches (72, 78) passing through two respective passages provided in the core of the lower clip (B₄) of the magazine and secured to an actuating piece (79) slidingly mounted with spring return (80) on a radial bar (81), secured to said clip (B₄), which extends opposite pins (77, 78), said actuating piece (79) comprising a finger that cooperates with a cam profile (82') of a stationary actuating piece (83) secured to the structure of the distributor (D).

11. The device according to claim 10,
**characterized in that** the cam profile (82') comprises a notch serving to mark the passage of the magazine at the distributor (D) and to temporarily keep it **in that** position.

12. The device according to claim 1,
**characterized in that** the screwing/unscrewing device (21) is mounted on a slide (95) with an adjustable height on the wagon (20), this adjustment making it possible to use fastening elements of different sizes without having to modify the length of the screwing bar (31).

13. The device according to claim 1,
**characterized in that** the screwing bar (31) is arranged inside an axially mobile coaxial tubular element (ET) whereof the lower end exerts pressure on the flange (3) of the fastening element during screwing thereof.

14. The device according to claim 13,
**characterized in that** the tubular element (ET) comprises a lower section (87) with a diameter slightly larger than the diameter of the bar (31) and an upper section (88) with a diameter slightly larger than the diameter of the end portion (89) of the nose of the screwing/unscrewing device (21), this upper section comprising a flared skirt sliding in a bore of a connecting piece secured to the wagon (20), a stop washer (94) being arranged at the junction between the two sections (87, 88).

## Patentansprüche

1. Gerät zum Schrauben von Befestigungselementen (1), die aus mindestens zwei vorgefertigten Teilen realisiert sind, wovon der eine aus einem Stütz- und/oder Befestigungsstück besteht, das einen Schaft (2) und einen Kragen (3) umfasst, während der andere eine Schraube (5) umfasst, die in den ersten Teil voreingreift, wobei dieses Gerät mindestens ein Magazin (M) umfasst, das aus mindestens zwei parallelen Führungsprofilen (34, 35), einem Verteiler (D), in den das untere Ende des Magazins (M) einmündet, und einem Schraubschacht (PV), der in der Achse des Schraubschafts (31) einer Verschraubung/Entschraubung (21) liegt, die von einem entlang der Führungsmittel (18, 19) parallel zu der Achse beweglichen Schlitten (20) getragen wird, wobei das Magazin (M) zwei parallele seitliche Führungen (34, 35) umfasst, die gegenseitig um einen Abstand verschoben sind, der etwas größer ist als der Durchmesser von einem Schaft (2), aber kleiner ist als die Breite oder der Durchmesser eines Kragens (3), und einer zentrale Führung (36), die sich in Relation zu den seitlichen Führungen (34, 35) in einer Ebene parallel zur Ebene der seitlichen Führungen erstreckt, in einem Abstand von dieser Ebene, der etwas größer ist als die maximale Dicke des Kragens (3), wobei die beiden seitlichen Führungen (34, 35) über den Verteiler (D) hinaus durch einen gekrümmten Teil (37) verlängert sind, der dazu bestimmt ist, die Befestigungselemente direkt am Schraubschacht (PV) einzuführen, besteht,
**dadurch gekennzeichnet, dass**
- der Schraubschacht (PV) eine Höhe aufweisen, die größer ist als die maximale Höhe, die ein Befestigungselement (1) vom Kragen (3) bis zur Spitze der Schraube (5) haben kann, und **dadurch** dass der Schacht (PV) in seinem oberen Teil einklappbare Retentionsmittel (63) umfasst, die dazu bestimmt sind, die Krägen (3) der Befestigungselemente (1) zurückzuhalten, bis der Schraubschaft (31) der Schraubung/Entschraubung (21) in den Schaft (2) des Befestigungselementes (1) eingreift, der zurückgezogen vorliegt und mit dem Schraubschacht (5) in Eingriff kommt, wobei sich diese Retentionsmittel (63) dann unter der Wirkung des Drucks, der von unten von dem Schraubschaft (31) auf das Befestigungselement (1) ausgeübt wird, einklappen,
- und **dadurch**, dass im Inneren der Schraubschächte (PV), die Krägen (3) der Befestigungselemente (1) durch zwei im Wesentlichen vertikale Platten (64, 65) von leicht konkavem Profil geführt werden, die sich gegenüber stehend angeordnet sind, wobei eine von diesen Platten (64, 65) in ihrem unteren Teil gelenkig gelagert ist und durch elastische Mittel (69) in Richtung der anderen Platte in eine Position gezogen wird, in der diese beiden Platten (64, 65) gegeneinander um eine möglichst kleine, zuvor festgelegte Distanz verschoben sind.

2. Gerät nach Anspruch 1,
**dadurch gekennzeichnet, dass** der Verteiler einen Schieber (53) umfasst, der zur Ebene der seitlichen Führungen (34, 35) entlang einer zu diesen letzteren senkrechten Verschiebungsachse parallel beweglich ist, wobei dieser Schieber (53) in seinem oberen Teil eine Gabel (57, 58) umfasst, die dazu geeignet ist, die beiden seitlichen Führungen (34, 35) zu überlappen, und in seinem unteren Teil ein Stützelement (59) umfasst, das gegenüber der Gabel (57, 58) liegt, wobei die Höhenverschiebung zwischen der Gabel (57, 58) und dem Stützelement (59) mindestens gleich der Summe des Radius (oder der halben Breite) des Kragens (3) und des Radius der äußeren Oberfläche des Schafts (2) ist.

3. Gerät nach Anspruch 2, **dadurch gekennzeichnet, dass** es Betätigungsmittel des Verteilers umfasst, derart, dass der Schieber Folgendes einnehmen kann:
- eine erste Position, in der die Gabel (57, 58) die beiden seitlichen Führungen (34, 35) so überlappt, dass durch seinen Schaft (2) das Befestigungselement (1), das unter der Batterie liegt, die in dem Magazin (M) enthalten ist, zurückgehalten wird, und das Stützelement (59) sich bezüglich des Intervalls der beiden seitlichen Führungen (34, 35) seitlich versetzt befindet, derart dass der Durchgang des Befestigungselementes (1), das sich eingeschlossen zwischen der Gabel (57, 58) und dem Stützelement (59) befindet, freigemacht wird,
- eine zweite Position, in der sich die Gabel (57, 58) seitlich versetzt gegenüber von den beiden Führungen (34, 35) befindet, damit der Durchgang des Befestigungselements (1), das unter der Batterie liegt, freigelassen wird, während das Stützelement (59) im Hinblick auf das Intervall eingeschlossen zwischen den beiden Führungen (34, 35) angeordnet ist, derart dass durch seinen Schaft (2) dieses Befestigungselement (1) zurückgehalten wird.

4. Gerät nach Anspruch 3,
**dadurch gekennzeichnet, dass** die Verschiebungen des Schiebers (53) durch die Verschiebungen der Schraubung/Entschraubung (21) aufgrund einer Konversionsvorrichtung vertikale Translation/horizontale Translation gesteuert werden.

5. Gerät nach einem der vorhergehenden Ansprüche,
**dadurch gekennzeichnet, dass** ein ergänzendes Führungselement (B) den seitlichen Führungen nachgelagert zu dem Verteiler (D) beigefügt ist, um die Befestigungselemente (1) zu halten, deren Krägen (3) rechteckige Formen aufweisen, die parallel zu den seitlichen Führungsachsen (34, 35) orientiert sind.

6. Gerät nach Anspruch 5,
**dadurch gekennzeichnet, dass** ein Stoppelement (B), an dem Verteiler (D) vorgesehen ist, derart dass sich die länglichen oder polygonalen Krägen entlang dieser Orientierung in dem Intervall zwischen der Gabel (57, 58) und dem Stützelement (59) des Schiebers (53) anordnen.

7. Gerät nach Anspruch 1,
**dadurch gekennzeichnet, dass** es eine Vielzahl von vertikalen Magazinen (M₁ bis M₄) umfasst, die jeweils zwei parallele seitliche Führungen (70, 71) und eine zentrale Führung (72) umfassen, die an mindestens zwei Stellen durch zwei untere bzw. obere Flansche (B₁, B₂) verbunden sind, die zusammen durch zwei obere bzw. untere Verbindungsstücke (73, 74) von kreisförmiger Form verbunden sind, wobei das obere Verbindungsstück gleitend auf einer Trägerplatine (75) montiert ist, die oben auf den Führungsmitteln (18, 19) montiert ist, derart dass die oben genannten Magazine eine kreisförmige Bewegung durchführen können, die es erlaubt, nacheinander die untere Öffnung von jedem dieser Magazine geradlinig zum Verteiler (D) auszurichten.

8. Gerät nach Anspruch 7, **dadurch gekennzeichnet, dass** das Gleiten des oberen Verbindungsstückes auf der Trägerplatine (75) durch ein Kugellager sichergestellt ist, das zwischen dem oberen Flügel des oberen Verbindungsstückes (73) und der oberen Fläche der Platine (75) vorgesehen ist.

9. Gerät nach einem der Ansprüche 7 oder 8,
**dadurch gekennzeichnet, dass** die untere Öffnung von jedem der Magazine (M₁ bis M₄) mit einem Verschluss (O₁ bis O₄) ausgestattet ist, der von einem Nockenprofil eines Betätigungselement betrieben wird, welches integral an der Verteilerstruktur (D) befestigt ist.

10. Gerät nach Anspruch 8,
**dadurch gekennzeichnet, dass** die Verschlüsse (O₁ bis O₄) jeweils zwei radiale Zweige (72, 78) umfassen, die jeweils durch die zwei Durchgänge hindurchgehen, die im Kern des unteren Flansches (B₄₎) des Magazins und integral mit einem Betätigungselement (79) vorgesehen sind, das gleitend mit Feder (80)-Rückstellung auf einem radialen Schaft (81) montiert ist, der mit dem Flansch (B₄) integral ist, der sich gegenüber von den Wellen (77, 78) erstreckt, wobei das Betätigungselement (79) einen Zapfen umfasst, der mit einem Nockenprofil (82') eines feststehenden Betätigungselementes (83), das mit der Struktur des Verteilers (D) integral ist, zusammenwirkt.

11. Gerät nach Anspruch 10,
**dadurch gekennzeichnet, dass** das Nockenprofil (82') eine Kerbe umfasst, die dazu dient, den Durchgang des Magazins in gerader Linie zum Verteiler (D) zu markieren und es zeitweise in dieser Position zu halten.

12. Gerät nach Anspruch 1,
**dadurch gekennzeichnet, dass** die Schraubung/Entschraubung (21) auf einem Schlitten (95) befestigt ist, der auf dem Träger (20) in der Höhe regulierbar ist, wobei es diese Regulierung erlaubt, Befestigungselemente von unterschiedlichen Größen zu verwenden, ohne die Länge des Schraubschafts (31) modifizieren zu müssen.

13. Gerät nach Anspruch 1,
**dadurch gekennzeichnet, dass** der Schraubschaft (31) im Inneren eines rohrförmigen koaxialen axial beweglichen Elements (ET) angeordnet ist, dessen unteres Ende einen Druck auf den Kragen (3) des Befestigungselementes während seines Verschraubens ausübt.

14. Gerät nach Anspruch 13, **dadurch gekennzeichnet, dass** das rohrförmige Element (ET) ein unteres Teilstück (87) eines Innendurchmessers, der etwas größer ist als der Durchmesser des Schafts (31), und ein oberes Teilstück (88) eines Innendurchmessers, der etwas größer ist als der Durchmesser des äußeren Teils (89) der Nase des Schraubers/Entschraubers (21) umfasst, wobei dieses obere Teilstück einen ausgebreiteten Kragen, umfasst und in einer Bohrung von einem mit dem Träger (20) integralen Verbindungsstück gleitet, wobei eine Anschlagscheibe (94) in der Verknüpfung zwischen den beiden Teilstücken (87, 88) angeordnet ist.
